# EUROPÄISCHE PATENTSCHRIFT

(11) **EP 0 766 782 B1**
(45) Veröffentlichungstag und Bekanntmachung des Hinweises auf die Patenterteilung: **23.09.1998**
(21) Anmeldenummer: 95936428.2
(22) Anmeldetag: 10.11.1995
(51) Int. Cl.: F02D 1/04

(54) **KRAFTSTOFFEINSPRITZPUMPE FÜR BRENNKRAFTMASCHINEN**
FUEL INJECTION PUMP FOR INTERNAL COMBUSTION ENGINES
POMPE D'INJECTION DE CARBURANT POUR MOTEURS A COMBUSTION INTERNE

(30) Priorität: 03.12.1994 DE 4443114
(43) Veröffentlichungstag der Anmeldung: 09.04.1997
(73) Patentinhaber: ROBERT BOSCH GMBH, 70442 Stuttgart (DE)
(72) Erfinder: WEIPPERT, Willi, D-71149 Bondorf (DE)
(86) Internationale Anmeldenummer: DE9501554
(87) Internationale Veröffentlichungsnummer: WO9618027

(56) Entgegenhaltungen:
- EP-A- 0 451 151
- EP-A- 0 624 720
- GB-A- 2 090 430

## Beschreibung

### Stand der Technik

Die Erfindung geht von einer Kraftstoffeinspritzpumpe für Brennkraftmaschinen nach der Gattung des Patentanspruchs 1 aus. Eine solche durch die EP-A-0 624 720 bekannte Kraftstoffeinspritzpumpe weist als Einstellhebel einen Hebel in T-Form auf, der an seinem Fußpunkt mit der Welle verbunden ist, die zur Verstellung der Leerlauffeder dient. Die Quer-Schenkel des T-förmig gestalteten Einstellhebels dienen zur Anlage an Verstellbegrezungsanschlägen. Als eine Kupplungsanordnung zur Verstellung des Einstellhebels entsprechend der Verstellung des Verstellhebels für die Regelfeder dient dabei ein Bolzen, der in einer Kulisse eines einarmigen Hebels gleitet, dessen Ende zur Anlage am Stellhebel zur Verstellung der Regelfeder kommt. Dabei dient die Rückstellfeder, die an einem der Quer-Schenkel angreift, zur kraftschlüssigen Anlage dieses einarmigen Hebels am Stellhebel. Zur Grundeinstellung ist am Ende des einarmigen Hebels eine Einstellschraube erforderlich. Eine Variation der Zuordnung der Stellbewegung des Stellhebels für die Regelfedern zur Stellbewegung des Einstellhebels muß durch die Auslegung der Kulissenführung erfolgen. Dies erfordert einen erheblichen Aufwand und im übrigen ist durch die Notwendigkeit des einarmigen Hebels oder eines Zwischenhebels gemäß einem weiteren Ausführungsbeispiel des erwähnten Dokuments ein relativ großer Bauraum erforderlich.

### Vorteile der Erfindung

Die erfindungsgemäße Kraftstoffeinspritzpumpe mit den Merkmalen des Kennzeichens des Patentanspruchs 1 hat demgegenüber den Vorteil, daß

damit eine günstige, ggf. auch bei einer vorhandenen Kraftstoffeinspritzpumpe bei eingeschränkten Platzverhältnissen nachrüstbare Anordnung zur Erzielung der Leerlaufeinstellung bereit gestellt wird. Durch die Weiterbildung der Erfindung gemäß Patentanspruch 2 und 3 läßt sich vorteilhaft der Einsatzpunkt des Eingriffes auf den Leerlauf im Laufe der Verstellung des Verstellhebels variieren und speziellen Gegebenheiten der zugeordneten Brennkraftmaschine anpassen. Weitere Anpassungsmöglichkeiten sind durch die Ausgestaltungen gemäß Patentanspruch 4 und Patentanspruch 5 gegeben, durch die insbesondere bei um 90° zueinander versetzten Schwenkebenen von Verstellhebel und Einstellhebel eine günstige und platzsparende Anordnung geschaffen wird.

### Zeichnung

Ein Ausführungsbeispiel des Gegenstands der Erfindung ist in der Zeichnung dargestellt, und wird im nachstehenden näher erläutert. Es zeigen Figur 1 eine schematische Anordnung von Regelfeder, Leerlauffeder und Regelhebeln mit Mengenverstellorgan einer Kraftstoffeinspritzpumpe, Figur 2 das Ausführungsbeispiel der Erfindung mit Kopplung eines Einstellhebels mit einem Verstellhebel der Kraftstoffeinspritzpumpe über eine Kurvenbahn und Figur 3 eine um 90° versetzte Ansicht der in Figur 1 gezeigten Anordnung.

Im Innern einer Kraftstoffeinspritzpumpe, wie sie durch die EP-A-0 451 151 bekannt ist, ist in einer Gehäusebohrung ein pumpenkolben 1 angeordnet, der, hier aber nicht dargestellt, in der Gehäusebohrung einen Pumpenarbeitsraum begrenzt, hinund hergehend sowie rotierend angetrieben ist und bei seiner Hinbewegung aus dem Pumpenarbeitsraum unter Einspritzdruck den zuvor eingebrachten Kraftstoff zu einer von mehreren, durch seine Drehstellung bestimmten Einspritzleitung fördert. Die Beendigung des Förderhubs des Pumpenkolbens unter Hochdruck erfolgt durch Aufsteuern eines Entlastungskanals 2, der ausgehend vom Pumpenarbeitsraum im Pumpenkolben 1 verlaufend über eine Radialbohrung 3 am Pumpenkolbenumfang austritt und in den den Pumpenkolben dort umgebenden Saugraum mündet, der mit auf Niederdruck gebrachtem Kraftstoff gefüllt ist und aus dem der Pumpenarbeitsraum beim Saughub des Pumpenkolbens mit Kraftstoff versorgt wird. Die Entlastung des Entlastungskanals 2 über die Radialbohrung 3 erfolgt dann, wenn der Pumpenkolben im Laufe seines, in der Zeichnung nach rechts gehenden, Förderhubs aus der Überdeckung eines dicht auf dem Pumpenkolben 1 verschiebbaren Mengenverstellorgans 4 in Form eines Ringschiebers austritt.

Das Mengenverstellorgan 4 wird mittels eines Reglerhebels 5 in seine die Kraftstoffeinspritzmenge pro Pumpenkolbenhub bestimmende Stellung gebracht und ist über einen Kupplungskopf 6 mit diesem gekoppelt. Der Reglerhebel 5 ist um eine Achse 7 schwenkbar und zwar gegen die Kraft einer am Ende des Reglerhebels 5 angehängten Leerlauffeder 8, deren anderes Ende an einem Leerlauffederstellhebel 9 befestigt ist. Dieser ist über eine Welle 10, die in nicht weiter dargestellter Weise durch das Pumpengehäuse nach außen führt, mit einem Einstellhebel 11 verbunden, der in Figur 2 näher dargestellt ist. Am Reglerhebel 5 greift ferner ein Fliehkraftversteller 14 an, durch den der Reglerhebel mit zunehmender Drehzahl und somit zunehmender Kraft entgegen der Kraft der Leerlauffeder 8 um die Achse 7 geschwenkt wird. Der Fliehkraftversteller stellt einen Drehzahlgeber dar, der eine drehzahlabhängige Kraft erzeugt, wobei statt diesem mechanischen Drehzahlgeber auch andere Arten von Drehzahlgebern Anwendung finden können, wie hydraulische oder elektromechanisch betriebene Geber. Durch den Fliehkraftversteller 14 wird der Reglerhebel ggf. unter Überwindung einer zusätzlichen Startfeder 15, die für eine Startstellung des Mengenverstellorgans 4 beim Stillstand der Kraftstoffeinspritzpumpe sorgt und somit für eine erhöhte Kraftstoffeinspritzmenge bei Start, geschwenkt, bis der Reglerhebel 5 zur Anlage an einen Spannhebel 16 kommt, dessen Endlage durch einen gehäusefesten Anschlag 17 bestimmt ist. Dieser Spannhebel ist ebenfalls um die Achse 7 schwenkbar und es ist an seinem Ende eine Regelfeder 19 angelenkt, die andererseits wiederum an einem Stellhebel 20 befestigt ist. Der Stellhebel 20 wird über eine Stellwelle 21, die durch das Gehäuse nach außen führt, betätigt, wobei am außenliegenden Ende der Stellwelle ein Verstellhebel 22 befestigt ist, der in Figur 1 näher dargestellt ist.

Bei Niedriglastbetrieb wird mit Hilfe des Fliehkraftverstellers 14 bei gegebener Einstellung der Leerlauffedervorspannung über den Einstellhebel 11 und den Leerlauffederstellhebel 9 die Leerlaufdrehzahl bestimmt. Wird die Vorspannung der Leerlauffeder 8 überwunden, schwenkt der Reglerhebel 5 aus und verschiebt den Ringschieber 4, das Mengenverstellorgan, nach unten und reduziert somit die Kraftstoffeinspritzmenge. Unter Lastbetrieb liegt der Reglerhebel 5 voll am Schlepphebel 16 an, wobei insbesondere bei Vollastbetrieb der Spannhebel 16 durch die Einstellung der Regelfeder 19 am Vollastanschlag 17 gehalten wird, bis die Endabregeldrehzahl erreicht wird, bei der die vorgespannte Regelfeder 19 komprimiert wird und der Spannhebel 16 zusammen mit dem Reglerhebel 5 im Uhrzeigersinn, bezogen auf die Darstellung in der Zeichnung, ausgelenkt wird. Damit wird wiederum die Kraftstoffeinspritzmenge reduziert.

Die Regelfeder 19 ist im ausgeführten Beispiel als Druckfeder in Zusammenwirkung mit einer Angleichfeder ausgebildet, die beide in einer Federkapsel untergebracht sind, wobei diese zunächst bei geringer aufgebrachter Kraft auf die Regelfedereinheit stabil als festes Übertragungsglied zwischen Stellhebel 20 und Schlepphebel 16 liegt derart, daß mit dem Verstellen des Stellhebels 20 ausgehend von der Vollastlage des Spannhebels 16 verschiedene Laststellungen eingestellt werden können. Erst bei Erreichen der Enddrehzahl ist die Kraft, die auf die vorgespannte Regelfedereinheit 19 wirkt, so groß, daß die Vorspannkraft der eingespannten Feder überwunden wird und sich der Spannhebel 16 unabhängig von der Stellung des Stellhebels 20 bewegen kann.

Während bei bisherigen Pumpen zunächst die Leerlaufdrehzahl mit Hilfe der Leerlauffeder 8 und des Einstellhebels 11 fest eingestellt war, indem dieser durch einen Anschlag 23, der einstellbar ist, fixiert wurde, soll nun die Leerlaufdrehzahl durch Erhöhung der Federspannung der Leerlauffeder 8 in einem vorgegebenen Rahmen variabel sein. Gemäß der Figur 2 weist der Einstellhebel 11 eine T-förmige Konfiguration auf, mit einem "T"-Querbalkens 24 und einem T-Strich 25, der im Bereich seines Fußpunktes mit dem Ende der Welle 10 verbunden ist.

Durch eine außenliegende zusätzliche Rückstellfeder 26 wird der Einstellhebel 11 so beaufschlagt, daß er bestrebt ist, mit dem einen Arm seines T-Balkens 24 an einen Anschlag 27 zur Anlage zu kommen.

Dieser Anschlag ist das Ende eines in einer Führungsbohrung 29 geführten Stiftes 30 oder Bolzens, der mit seinem anderen, vorzugsweise kugelkopfförmigen Ende 31 in Anlage an einer Kurvenbahn 33 ist. Diese Kurvenbahn ist Teil eines Nockens 34, der an einem verstellbaren Teil 35 ausgebildet ist. Dieser Teil liegt flächig an der um 90° zur Schwenkebene des Einstellhebels und der Achse des Stiftes 30 versetzten Stirnseite des Verstellhebels 22 an und ist zusammen mit diesem über eine lösbare Verbindung, insbesondere Schraubverbindung 36 an der Stellwelle 21 befestigt. Um diese Verbindung ist das Teil 35 schwenkbar im Rahmen eines durch die Länge eines Langloches im Teil 35 gegebenen Winkelbereiches. Durch das Langloch ist eine Schraube 39 in den Verstellhebel 22 eingeschraubt, durch welche das Teil 35 in einer bestimmten Drehstellung zum Verstellhebel 22 fixiert werden kann. Dem Verstellhebel sind zur Begrenzung seiner Schwenkbewegung verstellbare Anschläge 40 und 41 für die kleinste und die größte Lasteinstellung zugeordnet.

Der Nocken 34 erstreckt sich dabei in Längsrichtung der Schwenkbahn des zusammen mit dem Verstellhebel 22 im Bereich zwischen Anschlag 40 und 41 bewegten Teiles 35 derart, daß der Kopf 31 des Stiftes 30 in ständiger Anlage an der Kurvenbahn 33 bleibt unter Einwirkung der Rückstellfeder 26, die über den Einstellhebel und dem einen Arm des T-Querbalkens 24 auf den Stift 30 wirkt. Damit wird erreicht, daß bei einer Schwenkbewegung des Verstellhebels 22 der Einstellhebel 11 im Rahmen der Stellbewegung des der bewegten Kurvenbahn 33 folgenden Stiftes 30 geschwenkt wird.

Je nach Ausgestaltung der Kurvenbahnen 33 erreicht man hiermit eine Kopplung der Einstellung der Leerlauffeder an die Last, die durch den Verstellhebel 22 vorgegeben wird. Dabei kann die Zuordnung der Kurvenbahn 33 zur Lage des Verstellhebels 22 verändert werden. Die Führungsbohrung 29 für den Stift 30 wird dabei in vorteilhafter Weise durch eine Längsbohrung durch eine Schraube 43 gebildet, die in ein Gehäuseteil der Kraftstoffeinspritzpumpe eingeschraubt ist. Dabei kann die Stirnseite der Schraube 43 als zusätzlicher Anschlag für die Maximalverstellung des Einstellhebels dienen, die sich aus dem möglichen Weg des maximal um den Weg "S" aus der Schraube 43 vorstehenden Stiftes 30 ergibt.

Dadurch, daß mit Hilfe der Rückstellfeder 26 der Einstellhebel 11 in ständigem Kontakt mit dem Anschlag 27 bzw. dem Stift 30 ist, stellt dieser Stift 30 den die Einstellung des Einstellhebels bestimmenden Anschlag dar, der sich im Rahmen der Gegebenheiten der Kurvenbahn 33 verschiebt. Dieser Anschlag stellt somit die Mindesteinstellung für die Leerlauf federvorspannung ein. Die Maximaleinstellung wird durch das Vorstehmaß "S" der Schraube 43 begrenzt.

In diesem Falle kann der Einstellhebel 11 auch als einfacher, einarmiger Hebel ausgestaltet werden, mit entsprechend geeigneter Anbringung der Rückstellfeder 26, die diesen Hebelarm auf den Anschlag 27 preßt. Der in der Figur 3 gezeigte T-förmige dreiarmige Hebel hat nur dann Verwendung, wenn außer dem verstellbaren Anschlag 27 noch ein zusätzlicher Anschlag als notwendig erachtet wird.

## Patentansprüche

1. Kraftstoffeinspritzpumpe für Brennkraftmaschinen mit einem Kraftstoffeinspritzmengenverstellorgan (4), das durch einen Reglerhebel (5) betätigt wird, der entgegen der Kraft einer Regelfeder (19) in Abhängigkeit von einer drehzahlabhängig gebildeten Kraft verstellbar ist, wobei die Regelfeder (19) zwischen dem Reglerhebel (5, 16) und einem Stellhebel (20) angeordnet ist, der über eine ortsfest gelagerte Stellwelle, an deren Ende ein Verstellhebel (22) befestigt ist, verstellbar ist und mit einer Leerlauffeder (8), die zusätzlich zur Regelfeder (19) mit dem Reglerhebel (5, 16) gekoppelt ist und zwischen diesem und einem auf einer gehäusefest gelagerten Welle (10) befestigten Leerlauffederstellhebel (9) eingespannt ist, der durch einen mit der Welle (10) verbundenen Einstellhebel (11) verstellbar ist, dessen Schwenkbewegung durch einen Anschlag (23, 24, 33, 36) begrenzt ist und durch eine Betätigungsvorrichtung in Abhängigkeit von Betriebsparametern der Brennkraftmaschine einstellbar ist, wobei die Betätigungsvorrichtung aus einer am Einstellhebel (11) angreifenden Rückstellfeder (26) und einer Kupplungsanordnung besteht, durch die der Einstellhebel (11) kraftschlüssig mit dem Verstellhebel (22) gekoppelt ist, derart, daß der Einstellhebel (11) der Verstellung des Verstellhebels (22) folgt,
dadurch gekennzeichnet, daß die Kupplungsanordnung aus einem verschiebbar gelagerten Stift (30) besteht, der zwischen dem Einstellhebel (11) und einer durch den Verstellhebel (22) bewegten Kurvenbahn (33) unter Einwirkung der Rückstellfeder (26) eingespannt ist.

2. Kraftstoffeinspritzpumpe nach Anspruch 1, dadurch gekennzeichnet, daß die Kurvenbahn (33) an einem auf dem Verstellhebel (22) drehbar und fixierbar gelagerten Teil (35) ausgebildet ist.

3. Kraftstoffeinspritzpumpe nach Anspruch 2, dadurch gekennzeichnet, daß das Teil (35) zusammen mit dem Verstellhebel am Ende der Stellwelle (21) schwenkbar befestigt ist und zusätzlich über eine Langloch-Schraub-Verbindung (38, 39) in einer bestimmten Zuordnung zum Verstellhebel (22) an diesem fixierbar ist.

4. Kraftstoffeinspritzpumpe nach Anspruch 3, dadurch gekennzeichnet, daß die Kurvenbahn (33) sich senkrecht zur Schwenkebene des Verstellhebels erhebt und der Stift und die Schwenkebene des Einstellhebels (11) senkrecht zur Schwenkebene des Verstellhebels (22) angeordnet sind.

5. Kraftstoffeinspritzpumpe nach Anspruch 1 bis 4, dadurch gekennzeichnet, daß der Stift (30) und die Einstellschraube (43) als verstellbare Anschläge (27) des Einstellhebels (11) dienen.

## Claims

1. Fuel injection pump for internal combustion engines, with a fuel injection quantity adjusting member (4) which is actuated by a speed lever (5) which can be adjusted counter to the force of a governing spring (19) as a function of a force formed as a function of rotational speed, the governing spring (19) being arranged between the speed lever (5, 16) and a regulating lever (20) which can be adjusted via a fixedly mounted regulating shaft, to the end of which a floating lever (22) is fastened, and with an idling spring (8) which, additionally to the governing spring (19), is coupled to the speed lever (5, 16) and is clamped between the latter and an idling-spring regulating lever (9) which is fastened to a shaft (10) mounted fixedly relative to the housing and which can be adjusted by means of an adjusting lever (11) which is connected to the shaft (10) and the pivoting movement of which is limited by a stop (23, 24, 33, 36) and can be set as a function of operating parameters of the internal combustion engine by means of an actuating device, the actuating device consisting of a return spring (26) engaging on the adjusting lever (11) and of a coupling arrangement, by means of which the adjusting lever (11) is coupled non-positively to the floating lever (22), in such a way that the adjusting lever (11) follows the adjustment of the floating lever (22), characterized in that the coupling arrangement consists of a displaceably mounted pin (30) which is clamped, under the effect of the return spring (26), between the adjusting lever (11) and a cam track (33) moved by the floating lever (22).

2. Fuel injection pump according to Claim 1, characterized in that the cam track (33) is designed on a part (35) mounted rotatably and fixably on the floating lever (22).

3. Fuel injection pump according to Claim 2, characterized in that the part (35), together with the floating lever, is fastened pivotably to the end of the regulating shaft (21) and can be additionally fixed to the floating lever (22) in a specific relationship to the latter via a long-hole/screw connection (38, 39).

4. Fuel injection pump according to Claim 3, characterized in that the cam track (33) rises perpendicularly to the pivoting plane of the floating lever, and the pin and the pivoting plane of the adjusting lever (11) are arranged perpendicularly to the pivoting plane of the floating lever (22).

5. Fuel injection pump according to Claims 1 to 4, characterized in that the pin (30) and the setscrew (43) serve as adjustable stops (27) of the adjusting lever (11).

## Revendications

1. Pompe d'injection de carburant pour des moteurs à combustion interne comprenant :
- un organe de dosage de carburant (4) actionné par un levier de régulation (5) qui se déplace contre la force d'un ressort de régulation (19) suivant une force dépendant de la vitesse de rotation,
- le ressort de régulation (19) étant prévu entre le levier de régulation (5, 16) et un levier de réglage (20) commandé par l'intermédiaire d'un axe de commande monté fixe et dont l'extrémité porte un levier de réglage (22), ainsi qu'un ressort de ralenti (8) qui est relié au levier de régulation (5, 16) en plus du ressort de régulation (19), et est fixé entre celui-ci et un levier de ralenti (9) porté par l'axe (10) solidaire du corps, le levier de ralenti étant déplacé par un levier d'ajustage (11) relié à l'axe (10) et son mouvement de pivotement est limité par une butée (23, 24, 33, 36), et il est ajusté par un dispositif d'actionnement en fonction des paramètres du moteur à combustion interne,
- le dispositif d'actionnement se composant d'un ressort de rappel (26) agissant sur le levier d'ajustage (11) et un dispositif de couplage qui relie le levier d'ajustage (11) par une liaison par la force au levier de réglage (22) de façon que le levier d'ajustage (11) suive le déplacement du levier de réglage (22),
caractérisée en ce que
le dispositif de couplage se compose d'une broche (30) montée coulissante, placée entre le levier d'ajustage (11) et un chemin de came (33) déplacé par le levier de réglage (22), sous l'action du ressort de rappel (26).

2. Pompe d'injection de carburant selon la revendication 1,
caractérisée en ce que
le chemin de came (33) est réalisé sur une pièce (35) montée en pivotement et de manière à pouvoir être bloquée sur le levier de réglage (22).

3. Pompe d'injection de carburant selon la revendication 2,
caractérisée en ce que
la pièce (35) est fixée de manière pivotante à l'extrémité de l'axe de commande (21) avec le levier de réglage et se bloque en outre par une liaison à trou oblong et vis (38, 39) dans une disposition prédéterminée par rapport au levier de réglage (22) sur ce dernier.

4. Pompe d'injection de carburant selon la revendication 3,
caractérisée en ce que
le chemin de came (33) se relève perpendiculairement au plan de pivotement du levier de réglage et la broche et le plan de pivotement du levier d'ajustage (11) sont perpendiculaires au plan de pivotement du levier de réglage (22).

5. Pompe d'injection de carburant selon l'une des revendications 1 à 4,
caractérisée en ce que
la broche (30) et la vis de réglage (43) servent de butées réglables (27) pour le levier d'ajustage (11).
